# EUROPÄISCHE PATENTSCHRIFT

(11) **EP 0 702 521 B1**
(45) Veröffentlichungstag und Bekanntmachung des Hinweises auf die Patenterteilung: **19.03.1997**
(21) Anmeldenummer: 94903723.8
(22) Anmeldetag: 26.12.1993
(51) Int. Cl.: A43C 11/16, A43C 11/00

(54) **SCHUH MIT EINEM ZENTRALDREHVERSCHLUSS**
SHOE WITH A CENTRAL ROTARY FASTENER
CHAUSSURE A FERMETURE ROTATIVE CENTRALE

(30) Priorität: 28.05.1993 DE 9308037 U
(43) Veröffentlichungstag der Anmeldung: 27.03.1996
(73) Patentinhaber: PUMA Aktiengesellschaft Rudolf Dassler Sport, 91074 Herzogenaurach (DE)
(72) Erfinder: HIEBLINGER, Rudolf, D-81675 München (DE)
(74) Vertreter: Hufnagel, Walter, Dipl.-Ing., Dipl.-Wirtsch.-Ing.
(86) Internationale Anmeldenummer: DE9301254
(87) Internationale Veröffentlichungsnummer: WO9427457

(56) Entgegenhaltungen:
- EP-A- 0 247 487
- DE-U- 8 912 788
- DE-U- 9 005 496
- DE-U- 9 016 325

## Beschreibung

Die vorliegende Erfindung bezieht sich auf einen Schuh mit einem Zentraldrehverschluß gemäß dem Oberbegriff des Anspruchs 1.

Ein derartiger Schuh ist aus der EP-A- 0 247 487, Fig. 8 bekannt.

Bei diesem alpinen Skischuh mit einem hinteren und einem vorderen Quartierteil ist ein Zentraldrehverschluß am hinteren Quartierteil im Bereich der Ferse angebracht. Der Zentraldrehverschluß ist mit einem Spannelement verbunden, das über Umlenkelemente vom Zentraldrehverschluß ausgehend zu diesem zurückgeführt ist. Das vordere und das hintere Quartierteil sind über ein Band etwa in Höhe des Zentraldrehverschlusses miteinander verbunden.

Schuhe mit einem Zentraldrehverschluß sind auch aus dem DE-U- 89 12 788 oder aus dem DE-U-90 05 469 bekannt. Bei den dort beschriebenen Schuhen ist der Zentraldrehverschluß auf einem Ristschild angebracht, an dem seitliche Schließlappen schwenkbeweglich angeformt sind. Das mit dem Zentraldrehverschluß spannbare Spannelement verläuft von diesem Ristschild aus abwechselnd über Umlenkelemente der Schließlappen und des Ristschildes.

Weiterhin ist es aus dem DE-U-90 16 325 bekannt, die Schließlappen getrennt vom Ristschild anzuordnen. Dabei sind die Umlenkelemente an seitlichen, über den Schuhschaft verlaufenden Spannbändern angebracht und diese in entsprechende Aussparungen der Schließlappen einsetzbar.

Derartige bekannte Schuhe mit einem Zentraldrehverschluß können schnell an- und ausgezogen werden. Trotzdem ist die Schließwirkung einfach, schnell und individuell einstellbar.

Mit der vorliegenden Erfindung soll die Aufgabe gelöst werden, den Schließmechanismus von Schuhen der genannten Art so zu gestalten, daß er kostengünstig herstellbar und montierbar ist und eine gute Fußhalterung im Schuh gewährleistet ist. Zugleich soll die Anordnung so getroffen sein, daß ein ungewolltes Öffnen des Zentraldrehverschlusses und damit des Schuhes bei Belastung des Ristes, beispielsweise durch das Auftreffen eines Balles oder dergleichen, vermieden wird.

Gelöst wird diese Aufgabe durch die im Kennzeichen des Anspruchs 1 angegebenen Merkmale.

Weitere vorteilhafte Einzelheiten der Erfindung sind in den Unteransprüchen angegeben und werden nachfolgend anhand eines in der Zeichnung veranschaulichten Ausführungsbeispiels näher beschrieben.

Es zeigen:
- Fig. 1: eine Seitenansicht eines Schuhes gemäß der Erfindung,
- Fig. 2: eine Draufsicht auf den vorderen Schuhteil (Vorderschuh) und
- Fig. 3: eine Draufsicht auf den hinteren Fersenabschnitt.

Mit 1 ist ein Schuh, insbesondere ein Sport- oder Freizeitschuh bezeichnet. An der Rückseite des Schaftes 2 ist ein Zentraldrehverschluß 3 im Bereich oberhalb der Hinterkante 4 des als gestrichelte Linie dargestellten Fersenbeins 5 angeordnet. Der Zentraldrehverschluß 3 kann umittelbar oder über einen Zwischenträger, beispielsweise eine äußere Fersenkappe, an der Rückseite des Schaftes 2 befestigt sein.

Mit dem Zentraldrehverschluß 3 ist in an sich bekannter Weise ein Spannelement 6, beispielsweise ein Kunststoff- oder Drahtseil, kraftschlüssig gekuppelt und durch Drehen zum Schließen des Schuhes verkürzbar und zum Öffnen verlängerbar. Die Schnellentrastung kann durch Zug oder Druck erfolgen.

Das Spannelement 6 ist so geführt, daß nach jeder Seite ein Spannabschnitt 7 bzw. 8, insbesondere in Form einer Schlaufe 7' bzw. 8', gebildet ist.

Die Spannabschnitte 7, 8 sind mit einem Spannband 9 gekuppelt oder verbunden, das in der Nähe des Fußgelenks 10 von der Schuhaußenseite 11 quer über den Rist 12 zur Schuhinnenseite 13 verläuft. Unter Schuhaußenseite 11 ist die Seite des Fußaußenknöchels und unter Schuhinnenseite 13 ist diejenige des Fußinnenknöchels zu verstehen.

Weiterhin sind die Spannabschnitte 7, 8 auf jeder Schuhseite 11, 13 mit je einem Spannbandabschnitt 14 bzw. 15 verbunden oder gekuppelt, die von der betreffenden Schuhseite 11 bzw. 13 aus nach vorn über den Rist 12 zur gegenüberliegenden Schuhseite 13 bzw. 11 verlaufen. Dort sind die Spannbandabschnitte 14, 15 jeweils endseitig am Schuh 1, am Schaft 2, an einem besonderen Beschlagteil oder an der Sohle 16 befestigt, wobei sie sich über dem Rist 12 kreuzen. Die Befestigungsstellen 17 befinden sich vorne im Bereich 18 der Zehengrundgelenke des Fußes zwischen diesen und dem Fußgelenk 10 im vorderen Abschnitt des Vorderschuhes.

Die Verbindung zwischen den Spannabschnitten 7 bzw. 8, dem Spannband 9 und den Spannbandabschnitten 14 bzw. 15 erfolgt entweder direkt oder über je ein Kupplungsglied 19 bzw. 20. Hierzu besitzen die Kupplungsglieder 19, 20 beispielsweise jeweils eine Umlenkführung in Form eines Umlenkelements 21, insbesondere in Form einer Kreis- oder Ellipsenbahn oder in Form einer ansonsten in geeigneter Weise verlaufenden Führungsbahn, beispielsweise einer Führungsnut 22. In dieser Führungsnut 22 sind die Spannabschnitte 7 bzw. 8 geführt. Bei Ausbildung der Spannabschnitte 7, 8 als Schlaufen 7' bzw. 8' sind diese in die Umlenkführung eingehängt.

Durch Drehen des Zentraldrehverschlusses 3 im Sinne des Verkürzens des Spannelements 6 können die Kupplungsglieder 19, 20 in Richtung des Pfeiles 23 gezogen und dabei das Spannband 9 und die Spannbandabschnitte 14, 15 in Schließrichtung gezogen werden.

Um eine Zugrichtung nach unten und bevorzugt gleichzeitig nach hinten (Pfeil 23 in Fig. 1) zu erreichen, sind die Spannabschnitte 7, 8 vom Zentraldrehverschluß 3 aus zunächst nach unten und nach vorn geführt, im Bereich unterhalb des Fußknöchels über Umlenkmittel 24 nach vorn und nach oben geführt und jeweils mit einem Kupplungsglied 19 bzw. 20 (Fig. 2) gekuppelt.

Zur Führung der Spannabschnitte 7 bzw. 8 ist auf jeder Schuhseite 11 bzw. 13 je eine Führungsplatte 25 mit geeigneten Führungs- oder Umlenkmitteln 24 angebracht. Die Führungsplatten 25 bestehen bevorzugt aus einem hartelastischen, gute Gleiteigenschaften für das Spannelement 6 aufweisenden Material, wie Polyäthylen, Polyamid, Polyimid oder dgl..

Vorzugsweise besitzt jedes Kupplungsglied 19, 20 ein Umlenkglied 26, beispielsweise in Form eines Stiftes oder Steges, um das das Spannband 9 herumgeführt und mit den so gebildeten Spannbandabschnitten 14, 15 an den Befestigungsstellen 17 am Schuh 1 befestigt ist. Spannband 9 und Spannbandabschnitte 14, 15 bestehen in diesem Fall aus einem einzigen Band, so daß besondere Befestigungen an den Kupplungsgliedern 19 bzw. 20 entfallen. Außerdem kann das Band um die Umlenkglieder 26 gleiten, so daß sich die Länge des Spannbandes 9 und der mit ihm einstückigen Spannbandabschnitte 14,15 der Fußform entsprechend einstellen können.

Zumindest mit dem den Rist 12 nahe dem Fußgelenk 10 überspannenden Spannband 9 kann ein Druckverteilglied 27 verbunden sein. Dieses dient dazu, den beim Spannen auf den Rist 12 ausgeübten Spanndruck auf eine größere Fläche zu übertragen und so die Flächenbelastung zu verringern. Es besteht beispielsweise aus einer Druckverteilplatte, durch die das Spannband 9 hindurchgeschleift sein kann.

In vorteilhafter Weise verläuft die Längsachse 26' des stabförmig ausgeführten Umlenkgliedes 26 der Kupplungsglieder 19 bzw. 20 senkrecht zur Richtung der im Spannband 9 auftretenden durch den Pfeil 23 angedeuteten Zugspannung.

Das stabförmige Umlenkglied 26 kann auch so angeordnet sein, daß die Senkrechte 26'' auf die Längsachse 26' in einem von einem rechten Winkel abweichenden Winkelbereich α, liegt, der durch die dargestellte Zugrichtung - Pfeil 23 - des Spannbandes 9 und der Richtung - Pfeil 28 - der im jeweiligen Spannbandabschnitt 14 bzw. 15 auftretenden Zugspannung eingeschlossen ist (Fig. 2). Insbesondere kann das Umlenkglied 26 so angeordnet sein, daß die Senkrechte 26'' zur Längsachse 26' in oder annähernd in Richtung der Winkelhalbierenden des Winkels α der durch die Pfeile 23 und 28 angedeuteten Zugrichtungen verläuft.

Das Spannband 9 und die Spannbandabschnitte 14, 15 bestehen bevorzugt aus einem Gewebeband, dessen Verhältnis Dicke zu Breite etwa 1:5 bis 1:50, insbesondere etwa 1:15 bis 1:30, beträgt.

Der Zentraldrehverschluß 3 kann mit einer Schnellentrasteinrichtung versehen sein, wobei die Schnellentrastung durch Zug oder Druck möglich ist.

## Patentansprüche

1. Schuh, insbesondere Sport- oder Freizeitschuh, mit einem Zentraldrehverschluß und mit wenigstens einem mit diesem gekuppelten Spannelement, das über zugeordnete Umlenkelemente des Schuhes geführt ist und ein Schließen des Schuhes beim Spannen des Spannelements ermöglicht, wobei der Zentraldrehverschluß (3) an der Ferse unmittelbar oder mittelbar am Schaft (2) im Bereich oberhalb des Fersenbeins (5) angeordnet ist, gekennzeichnet durch folgende Merkmale:
- vom Zentraldrehverschluß (3) aus bildet das wenigstens eine Spannelement (6) nach jeder Seite (11, 13) des Schuhes hin einen als Schlaufe (7', 8') ausgebildeten Spannabschnitt (7, 8);
- der eine schlaufenförmige Spannabschnitt (7) ist auf der Schuhaußenseite (11) und der andere schlaufenförmige Spannabschnitt (8) ist auf der Schuhinnenseite (13) unmittelbar oder mittelbar, insbesondere über ein Kupplungsglied (19, 20), mit mindestens einem Spannband (9) gekuppelt oder verbunden;
- das Spannband (9) bzw. die Spannbänder und Spannbandabschnitte (9; 14, 15) verläuft bzw. verlaufen von einem Spannabschnitt (7, 8) bzw. Kupplungsglied (19, 20) über den Rist (12) zum anderen Spannabschnitt (8 bzw. 7) bzw. Kupplungsglied (20 bzw. 19).

2. Schuh nach Anspruch 1, dadurch gekennzeichnet, daß die Zugrichtung des Spannelements (6) vom Zentraldrehverschluß (3) aus auf beiden Seiten (11, 13) zunächst nach unten und nach vorn verläuft und im Bereich unterhalb des Außen- bzw. Innenknöchels nach oben und nach vorn umgelenkt ist.

3. Schuh nach Anspruch 1 oder 2, dadurch gekennzeichnet, daß das Spannband (9) bzw. mehrere Spannbänder (9) den Rist (12) in der Nähe des Fußgelenks (10) überspannt bzw. überspannen.

4. Schuh nach Anspruch 3, dadurch gekennzeichnet, daß das Spannband (9) bzw. die Spannbandabschnitte (14, 15) den Rist (12) zwischen dem Fußgelenk (10) und den Zehengrundgelenken (Bereich 18) überspannen, wobei sich die Spannbandabschnitte (14,15) kreuzen und endseitig jeweils auf der der Spannseite (11, 13) gegenüberliegenden Schuhseite (13 bzw. 11) am Schuh (1), am Schaft (2) oder an einem Spannteil befestigt sind.

5. Schuh nach einem der Ansprüche 1 bis 4, dadurch gekennzeichnet, daß die Kupplungsglieder (19, 20) Umlenkelemente (21) aufweisen und jeder Spannabschnitt (7, 8) eine Schlaufe (7', 8') bildet, die über die Umlenkelemente (21) des jeweils zugeordneten Kupplungsgliedes (19, 20) gelegt sind.

6. Schuh nach einem der Ansprüche 1 bis 5, dadurch gekennzeichnet, daß an beiden Seiten des Fersenbeines (5) je eine Führungsplatte (25) aus hartelastischem, gute Gleiteigenschaften aufweisenden Kunststoff angeordnet ist.

7. Schuh nach Anspruch 6, dadurch gekennzeichnet, daß die Führungsplatte(n) (25) Umlenkmittel (24) aufweist bzw. aufweisen, über die die Zugrichtung von der Richtung nach vorne unten in Richtung nach vorne oben umlenkbar ist.

8. Schuh nach einem der Ansprüche 1 bis 7, dadurch gekennzeichnet, daß jedes Kupplungsglied (19, 20) ein Umlenkglied (26) oder einen Umlenksteg aufweist, um den das Spannband (9) herumgeführt ist.

9. Schuh nach Anspruch 8, dadurch gekennzeichnet, daß das den Rist (12) nahe dem Fußgelenk (10) überspannende Spannband (9) und die sich kreuzenden Spannbandabschnitte (14, 15) von einem einzigen Spannband gebildet sind, das durch die Umlenkglieder bzw. Umlenkstege (26) der Kupplungsglieder (19, 20) herumgeführt ist.

10. Schuh nach einem der Ansprüche 1 bis 9, dadurch gekennzeichnet, daß zumindest das den Rist (12) nahe dem Fußgelenk (10) überspannende Spannband (9) mit einem den Spannflächendruck mindernden Druckverteilglied (27) versehen oder gekuppelt ist.

11. Schuh nach einem der Ansprüche 8 bis 10, dadurch gekennzeichent, daß die Umlenkglieder (26) der Kupplungsglieder (19, 20) stift- oder stabförmig ausgebildet sind.

12. Schuh nach Anspruch 11, dadurch gekennzeichnet, daß die Längsachse (26') des Umlenkgliedes (26) senkrecht oder annähernd senkrecht zu der im nahe dem Fußgelenk (10) über dem Rist (12) geführten Spannband (9) vorhandenen bzw. auftretenden Richtung (23) der Zugspannung verläuft.

13. Schuh nach Anspruch 11, dadurch gekennzeichnet, daß die Senkrechte (26'') zur Längsachse (26') des Umlenkgliedes (26) in einem Winkelbereich (α) verläuft, der durch die Richtung (23) der Zugspannung des nahe dem Fußgelenk (10) den Rist (12) überquerenden Spannbands (9) und der Richtung (28) der Zugspannung des den Rist (12) zwischen Fußgelenk (10) und den Bereich (18) der Zehengrundgelenke überquerenden Spannbandabschnitts (14 bzw. 15) gebildet ist.

14. Schuh nach Anspruch 13, dadurch gekennzeichnet, daß die Senkrechte (26'') zur Längsachse (26') in oder annähernd in Richtung der Winkelhalbierenden des durch die Richtungen (23, 28) definierten Winkel (α) verläuft.

15. Schuh nach einem der Ansprüche 1 bis 14, dadurch gekennzeichnet, daß das Spannband (9) und die Spannbandabschnitte (14, 15) aus einem Gewebeband bestehen.

16. Schuh nach Anspruch 15, dadurch gekennzeichnet, daß das Verhältnis von Dicke zu Breite des Spannbandes (9) und/oder der Spannbandabschnitte (14, 15) etwa 1:5 bis 1:50, insbesondere etwa 1:15 bis 1:30,beträgt.

17. Schuh nach einem der Ansprüche 1 bis 16, dadurch gekennzeichnet, daß als Zentraldrehverschluß (3) ein solcher mit Schnellentrastung vorgesehen ist.

18. Schuh nach Anspruch 17, dadurch gekennzeichnet, daß der Zentraldrehverschluß (3) derart ausgebildet ist, daß die Schnellentrastung durch Zug oder Druck möglich ist.

## Claims

1. Footwear, especially footwear for sport or leisure, having a central
rotary closure and at least one tension element which is coupled to the latter and is led over associated deflector elements on the footwear and enables closing of the footwear upon tightening the tension element, the central rotary closure (3) being arranged at the heel directly or indirectly on the upper (2) in the region above the heel-bone (5),
characterized by the following features:
- from the central rotary closure (3) there is at least one tension element (6) which forms towards each side (11, 13) of the footwear a tension section (7, 8) made as a loop (7', 8');
- the one looped tension section (7) is coupled or connected on the outside (11) of the footwear and the other looped tension section (8) on the inside (13) of the footwear directly or indirectly, especially via a coupling-member (19, 20), to at least one tension strap (9);
- the tension strap (9) runs or repectively the tension straps and portions (9; 14, 15) of tension strap run from a tension section (7, 8) or coupling-member (19, 20) over the instep (12) to the other tension section (8 resp. 7) or coupling-member (20 resp. 19).

2. Footwear as in Claim 1, characterized in that
the direction of pull of the tension element (6) from the central rotary closure runs on both sides (11, 13) first of all downwards and forwards and in the region below the outer or inner ankle-bone is deflected upwards and forwards.

3. Footwear as in Claim 1 or 2, characterized in that
the tension strap (9) straddles or respectivel a number of tension straps (9) straddle the instep (12) near the ankle (10).

4. Footwear as in Claim 3, characterized in that
the tension strap (9) or respectively the portions (14, 15) of tension strap straddle the instep (12) between the ankle (10) and the main toejoints (region 18), the portions (14, 15) of tension strap crossing one another and being fastened at the ends on the side (13 resp. 11) of the footwear opposite the tension side (11, 13), to the upper (2) or to a tension part.

5. Footwear as in one of the Claims 1 to 4, characterized in that the coupling-members (19, 20) exhibit deflector elements (21) and each tension section (7, 8) forms a loop (7', 8') which are laid over the respectively associated coupling-member (19, 20).

6. Footwear as in one of the Claims 1 to 5, characterized in that
on each side of the heel-bone (5) a guideplate (25) of hard elastic plastics exhibiting good sliding properties is arranged.

7. Footwear as in Claim 6, characterized in that
the guideplate(s) (25) exhibit(s) deflector-means (24) via which the direction of pull may be deflected from the direction forwards and down into the direction forwards and up.

8. Footwear as in one of the Claims 1 to 7, characterized in that
each coupling-member (19, 20) exhibits a deflector-member (26) or a deflector-web round which the tension strap (9) is guided.

9. Footwear as in Claim 8, characterized in that
the tension strap (9) straddling the instep (12) near the ankle (10) and the portions (14, 15) of tension strap crossing one another are formed from one single tension strap which is led round through the deflector-members or deflector-webs (26) of the coupling-members (19, 20).

10. Footwear as in one of the Claims 1 to 9, characterized in that
at least the tension strap (9) which straddles the instep (12) near the ankle (10) is provided with or coupled to a pressure-distributor member (27) which reduces the pressure per unit area from the tension.

11. Footwear as in one of the Claims 8 to 10,characterized in that
the deflector-members (26) of the coupling-members (19, 20) are made in the form of pins or rods.

12. Footwear as in Claim 11, characterized in that
the longitudinal axis (26') of the deflector member (26) runs at or approximately at right angles to the direction (23) of the tension which exists or arises in the tension strap (9) led over the instep (12) near the ankle (10).

13. Footwear as in Claim 11, characterized in that
the perpendicular (26'') to the longitudinal axis (26') of the deflector-member (26) runs in an angular range (α) which is formed by the direction (23) of the tension of the tension strap (9) crossing the instep (12) near the ankle (10) and the direction (28) of the tension of the portion (14 or 15) of tension strap crossing the instep (12) between the ankle (10) and the region (18) of the main toejoints.

14. Footwear as in Claim 13, characterized in that
the perpendicular (26'') to the longitudinal axis (26') runs in or approximately in the direction of the bisector of the angle (α) defined by the directions (23, 28).

15. Footwear as in one of the Claims 1 to 14, characterized in that
the tension strap (9) and the portions (14, 15) of tension strap consist of webbing.

16. Footwear as in Claim 15, characterized in that
the ratio of thickness to width of the tension strap (9) and/or the portions (14, 15) of tension strap amounts to about 1:5 to 1:50, in particular to about 1:15 to 1:30.

17. Footwear as in one of the Claims 1 to 16, characterized in that
as the central rotary closure (3) one having a quick release is provided.

18. Footwear as in Claim 17, characterized in that
the central rotary closure (3) is made in such a way that the quick release is possible through tension or pressure.

## Revendications

1. Chaussure, notamment chaussure de sport ou de loisirs, à fermeture rotative centrale et au moins un élément de tension couplé à cette fermeture, cet élément passant sur des éléments de renvoi de la chaussure et permettant de fermer la chaussure en tendant l'élément tendeur, la fermeture rotative centrale (3) étant prévue, au niveau du talon, directement ou indirectement sur la tige (2) dans la zone au-dessus du calcanéum (5),
caractérisée par les caractéristiques suivantes :
- partant de la fermeture rotative centrale (3), au moins un élément tendeur (6) forme, vers chaque côté (11, 13) de la chaussure, un segment tendeur (7, 8) en forme de boucle (7', 8'),
- l'un des segments tendeurs (7) en forme de boucle est couplé ou relié sur le côté extérieur (11) de la chaussure, et l'autre élément tendeur (8) en forme de boucle est relié sur le côté intérieur de la chaussure (13), directement ou indirectement, notamment par l'intermédiaire d'un organe de couplage (19, 20), à au moins une bande de tension (9),
- la ou les bandes de tension (9) et les segments de bandes de tension (9 ; 14, 15) vont d'un segment de tension (7, 8) ou de l'élément de couplage (19, 20), par-dessus le cou-de-pied (12), vers l'autre segment de tension (8, 7) ou l'élément de couplage (20, 19).

2. Chaussure selon la revendication 1,
caractérisée en ce que
la direction de traction de l'élément tendeur (6) par la fermeture rotative centrale (3) se fait des deux côtés (11, 13) tout d'abord vers le bas et vers l'avant, et dans la zone en dessous de la cheville intérieure ou extérieure, pour remonter et être déviée vers l'avant.

3. Chaussure selon la revendication 1 ou 2,
caractérisée en ce que
la bande de tension (9) ou plusieurs bandes de tension (9) sont tendues par-dessus le cou-de-pied (12) à proximité de l'articulation (10) du pied.

4. Chaussure selon la revendication 3,
caractérisée en ce que
la bande de tension (9) ou les segments de bandes de tension (14, 15) sont tendus par-dessus le cou-de-pied (12) entre l'articulation (10) du pied et les articulations à la base des doigts de pied (zone 18), et les segments de bandes de tension (14, 15) se croisent et sont fixés en extrémité à la chaussure (1), à la tige (2) ou à une pièce de tension sur le côté (13, 11) de la chaussure opposé au côté de tension (11, 13).

5. Chaussure selon l'une des revendications 1 à 4,
caractérisée en ce que
les organes de couplage (19, 20) comportent des éléments de renvoi (21) et chaque segment de tension (7, 8) forme une boucle (7', 8') venant par-dessus les éléments de renvoi (21) de chaque organe de couplage (19, 20) associé.

6. Chaussure selon l'une des revendications 1 à 5,
caractérisée en ce que
des deux côtés du calcanéum (5), il est prévu chaque fois une plaque de guidage (25) en une matière plastique élastique dure ayant de bonnes caractéristiques de glissement.

7. Chaussure selon la revendication 6,
caractérisée en ce que
cette plaque de guidage (25) (ces plaques de guidage) comporte(nt) des moyens de renvoi (24) par lesquels la direction de traction peut être déviée d'une direction vers l'avant et vers le bas pour passer dans une direction vers l'avant et vers le haut.

8. Chaussure selon l'une des revendications 1 à 7,
caractérisée en ce que
chaque organe de couplage (19, 20) comporte un organe de renvoi (26) ou une branche de renvoi autour de laquelle passe la bande de tension (9).

9. Chaussure selon la revendication 8,
caractérisée en ce que
la bande de tension (9) qui est tendue par-dessus le coude-pied (12), à proximité de l'articulation (10) du pied, et les segments de bandes de tension (14, 15) qui se croisent, sont formés par une seule bande de tension guidée par des organes de renvoi ou des branches de renvoi (26) des organes de couplage (19, 20).

10. Chaussure selon l'une des revendications 1 à 9,
caractérisée en ce que au moins
la bande de tension (9) qui est tendue par-dessus le cou-de-pied (12), à proximité de l'articulation (10) du pied, est munie ou couplée à un organe de répartition de pression (27) qui réduit la pression de tension.

11. Chaussure selon l'une des revendications 8 à 10,
caractérisée en ce que
les organes de renvoi (26) des organes de couplage (19, 20) sont en forme de tiges ou de barres.

12. Chaussure selon la revendication 11,
caractérisée en ce que
l'axe longitudinal (26') de l'organe de renvoi (26) passe perpendiculairement ou pratiquement perpendiculairement à la bande de tension (9) passant à proximité de l'articulation (10) du pied par-dessus le cou-de-pied (12) ou une direction (23) sur laquelle est exercée la tension de traction.

13. Chaussure selon la revendication 11,
caractérisée en ce que
la perpendiculaire (26'') à l'axe longitudinal (26') de l'organe de renvoi (26) se trouve dans un angle (α) compris entre la direction (23) de la tension de traction de la bande de tension (9) passant à proximité de l'articulation (10) du pied au-dessus du cou-de-pied (12), et la direction (28) de la tension de traction des segments de bandes de tension (14, 15) passant sur le cou-de-pied (12) entre l'articulation de pied (10) et la zone (18) des articulations à la base des doigts de pied.

14. Chaussure selon la revendication 13,
caractérisée en ce que
la perpendiculaire (26'') à l'axe longitudinal (26') passe dans la direction ou au voisinage de la direction de la bissectrice de l'angle (α) défini par les directions (23, 28).

15. Chaussure selon l'une des revendications 1 à 14,
caractérisée en ce que
la bande de tension (9) et les segments de bandes de tension (14, 15) sont constitués par une bande tissée.

16. Chaussure selon la revendication 15,
caractérisée en ce que
le rapport entre l'épaisseur et la largeur de la bande de tension (9) et/ou des segments de bandes de tension (14, 15) est de l'ordre de 1:5 jusqu'à 1:50 et notamment de l'ordre de 1:15 jusqu'à 1:30.

17. Chaussure selon l'une des revendications 1 à 16,
caractérisée en ce que
la fermeture rotative centrale (3) comporte un moyen d'encliquetage rapide.

18. Chaussure selon la revendication 17,
caractérisée en ce que
la fermeture rotative centrale (3) est réalisée pour que l'encliquetage rapide puisse être obtenu par traction ou par compression.
